# EUROPÄISCHE PATENTANMELDUNG

(11) **EP 4 570 612 A1**
(43) Veröffentlichungstag der Anmeldung: **18.06.2025**
(21) Anmeldenummer: 24217973.7
(22) Anmeldetag: 06.12.2024
(51) Int. Cl.: B61B 12/00, B61B 12/06

(54) **SEILBAHNSTATION UMFASSEND EINE ÜBERWACHUNGSSTRECKE, SEILBAHNKABINE, SEILBAHN UMFASSEND EINE SEILBAHNSTATION UND EINE SEILBAHNKABINE, VERFAHREN ZUM STEUERN EINER SEILBAHNKABINE, COMPUTERPROGRAMMPRODUKT SOWIE COMPUTERLESBARES MEDIUM**

(30) Priorität: 15.12.2023 EP 23216987
(71) Anmelder: Bartholet Maschinenbau AG, 8890 Flums (CH)
(72) Erfinder: Stampfl, Raphael, 6900 Bregenz (AT); Baumgartner, Dario, 8750 Glarus (CH)
(74) Vertreter: Hepp Wenger Ryffel AG

(57) **Zusammenfassung**

Die Erfindung betrifft eine Seilbahnstation (1). Die Seilbahnstation (1) umfasst eine Überwachungsstrecke (2) zum Transport einer Seilbahnkabine (3) durch die Seilbahnstation (1). Die Überwachungsstrecke (2) ist in mindestens zwei Zonen (4, 5, 6, 7) eingeteilt. Die Seilbahnstation (1) umfasst eine Zonenerkennungsvorrichtung (9) die an der Grenze (8) zwischen einer ersten Zone (4) und einer zweiten Zone (5) angeordnet ist. An der Seilbahnstation (1) ist mindestens eine Seilbahnkabinenpositionsvorrichtung (12) ausgebildet. Die Seilbahnkabinenpositionsvorrichtung (12) ist innerhalb der ersten Zone (4) und/oder innerhalb der zweiten Zone (5) angeordnet.

Die Erfindung betrifft ausserdem eine Seilbahnkabine (3), eine Seilbahn umfassend mindestens eine Seilbahnstation (1) und eine Seilbahnkabine (3), ein Verfahren zum Steuern einer Seilbahnkabine (3), sowie ein Computerprogrammprodukt und ein computerlesbares Medium.

## Beschreibung

Die vorliegende Erfindung betrifft eine Seilbahnstation umfassend eine Überwachungsstrecke, eine Seilbahnkabine, eine Seilbahn umfassend eine Seilbahnstation und eine Seilbahnkabine, ein Verfahren zum Steuern einer Seilbahnkabine, ein Computerprorammprodukt sowie ein computerlesbares Medium.

Seilbahnstationen und Seilbahnkabinen sind aus dem Stand der Technik bekannt. Bei den aus dem Stand der Technik bekannten Seilbahnstationen werden die Seilbahnkabinen im Stationsumlauf mit Hilfe von Zonen überwacht. Dabei wird die Seilbahnkabine über alle Zonen hinweg durch ein Seil oder einen Reifenförderer bewegt, wobei der Reifenförderer mit dem Seil synchronisiert ist. Sämtliche Bewegungen der Seilbahnkabine in der Station werden somit durch den Reifenförderer und/oder das Seil vorgegeben. Die Station wird dabei in mehrere Zonen unterteilt. Der Eintritt einer Seilbahnkabine in eine Zone durch eine Zonengrenze wird durch die Seilbahnstation gemessen. Anhand der Messungen sowie der Seilgeschwindigkeit bzw. der Reifenförderergeschwindigkeit und der Zeit kann die aktuelle Position der Seilbahnkabine in der Station bestimmt werden. Die aus dem Stand der Technik bekannten Seilbahnstationen haben den Nachteil, dass die Position an der Seilbahnkabine ausschliesslich im Zusammenhang mit der Seilgeschwindigkeit bzw. der Reifenfördergeschwindigkeit bestimmt werden kann.

Es ist die Aufgabe der Erfindung, die Nachteile des Standes der Technik zu überwinden und insbesondere eine Seilbahnstation zu schaffen, in welcher die Position einer sich autonom fortbewegenden Seilbahnkabine zuverlässig bestimmt werden kann.

Die Aufgabe wird durch eine Seilbahnstation umfassend eine Überwachungsstrecke, eine Seilbahnkabine, eine Seilbahn umfassend eine Seilbahnstation und eine Seilbahnkabine, ein Verfahren zum Steuern einer Seilbahnkabine, ein Computerprogrammprodukt sowie ein computerlesbares Medium gemäss den unabhängigen Patentansprüchen gelöst.

Insbesondere wird die Aufgabe durch eine Seilbahnstation umfassend eine Überwachungsstrecke zum Transport einer Seilbahnkabine durch die Seilbahnstation gelöst. Die Überwachungsstrecke ist in mindestens zwei Zonen eingeteilt. Die Seilbahnstation umfasst eine Zonenerkennungsvorrichtung, die an der Grenze zwischen einer ersten Zone und einer zweiten Zone angeordnet ist. Ausserdem umfasst die Seilbahnstation zumindest eine Seilbahnkabinenpositionsvorrichtung, die innerhalb der ersten Zone und/oder innerhalb der zweiten Zone angeordnet ist.

Eine solche Seilbahnstation hat den Vorteil, dass die Position einer Seilbahnkabine engmaschig und unabhängig von einer Seilgeschwindigkeit oder Reifenförderergeschwindigkeit festgestellt werden kann.

Die Überwachungsstrecke erstreckt sich zumindest teilweise in Förderrichtung einer Seilbahnkabine. Es ist möglich, dass die Überwachungsstrecke in eine Vielzahl von Zonen eingeteilt ist. Es ist möglich, dass sämtliche Zonen eine identische Anzahl von Seilbahnkabinenpositionsvorrichtungen aufweisen. Es ist möglich, dass an jeder Zonengrenze eine Zonenerkennungsvorrichtung ausgebildet ist. Die erste Zone und die letzte Zone einer Seilbahnstation umfassen jeweils zwei Grenzen. Somit befindet sich auch am Anfang und am Ende von der Zonen in einer Seilbahnstation eine Zonenerkennungsvorrichtung.

Es ist möglich, dass die Zonenerkennungsvorrichtung ein aktiver Sensor ist. Es ist möglich, dass die Zonenerkennungsvorrichtung ein RFID-Sensor ist.

Durch das Anordnen eines aktiven Sensors in der Seilbahnstation können die Daten, die durch den Sensor erhoben werden, vorteilhaft in der Seilbahnstation verarbeitet werden. Ausserdem ist durch ein Anordnen der aktiven Sensoren in der Seilbahnstation die Wartung der aktiven Sensoren vereinfacht. Bei einem RFID-Sensor handelt es sich um ein Sensor, welcher robust ist und zuverlässig eingesetzt werden kann.

Ein aktiver Sensor ist ein Sensor, durch den eine Messgrösse erhoben und als Datum oder Datenreihe weiterverarbeitet oder weitergesendet werden kann. Es ist möglich, dass sämtliche Zonenerkennungsvorrichtungen einer Seilbahnstation identisch ausgebildet sind. Es ist auch möglich, dass die Zonenerkennungsvorrichtungen in einer Seilbahnstation unterschiedlich ausgebildet sind. Beispielsweise ist es möglich, dass eine oder mehrere Zonenerkennungsvorrichtungen mehrere Sensoren aufweisen. Dann weist die jeweilige Zonenerkennungsvorrichtung eine Redundanz auf. Die Daten der verschiedenen Sensoren können verglichen werden und Fehlmessungen in Folge von Störungen oder Defekten können vermieden bzw. schnell erkannt und behoben werden.

Es ist möglich, dass die Seilbahnkabinenpositionsvorrichtung eine passive Positionsvorrichtung ist. Es ist möglich, dass die Seilbahnkabinenpositionsvorrichtung ein Magnet ist.

Passive Positionsvorrichtungen haben den Vorteil, dass sie widerstandsfähig gegen äussere Einflüsse sind und unanfällig für Störungen ausgebildet sind.

Eine passive Positionsvorrichtung ist eine Vorrichtung, deren Anwesenheit mit einem Sensor detektiert werden kann, beispielsweise mit einem aktiven Sensor. Insbesondere benötigen passive Positionsvorrichtungen kein Strom- oder Datenversorgung.

Es ist möglich, dass alle Seilbahnkabinenpositionsvorrichtungen als passive Positionsvorrichtungen ausgebildet sind. Es ist möglich, dass alle Seilbahnkabinenpositionsvorrichtungen als Magnet ausgebildet sind. Bei den Magneten kann es sich um Dauermagnete handeln.

Es ist möglich, dass die Seilbahnstation ein Prozessleitsystem umfasst, welches mit der Zonenerkennungsvorrichtung verbunden ist. Es ist möglich, dass das Prozessleitsystem mit der Zonenerkennungsvorrichtung kabelgebunden verbunden ist.

Durch ein solches Prozessleitsystem können die Daten der Zonenerkennungsvorrichtung vorteilhaft verarbeitet werden. Eine kabelgebundene Verbindung des Prozessleitsystems mit der Zonenerkennungsvorrichtung sorgt für eine sichere, störungsfreie Übertragung der Daten von der Zonenerkennungsvorrichtung zu dem Prozessleitsystem.

Es ist möglich, dass das Prozessleitsystem mit sämtlichen Zonenerkennungsvorrichtungen verbunden ist.

Es ist möglich, dass jeweils zwischen zwei Zonen jeweils eine Zonenerkennungsvorrichtung ausgebildet ist und zwischen je zwei Zonenerkennungsvorrichtungen jeweils mindestens zwei Seilbahnkabinenpositionsvorrichtungen ausgebildet sind.

Durch eine derartige Anordnung der Zonenerkennungsvorrichtungen und der Seilbahnkabinenpositionsvorrichtungen ist eine engmaschige und genaue Detektion der Position einer Seilbahnkabine möglich.

Die Aufgabe der Erfindung wird ausserdem durch eine Seilbahnkabine gelöst. Mit der Seilbahnkabine ist eine Seilbahnstation wie vorhergehend beschrieben durchfahrbar. Die Seilbahnkabine umfasst einen Kabinenantrieb und einen Seilbahnkabinendetektor. Der Seilbahnkabinendetektor ist so ausgebildet, dass eine Seilbahnkabinenpositionsvorrichtung detektierbar ist.

Mit einer solchen Seilbahnkabine ist eine Seilbahnstation wie vorhergehend beschrieben vorteilhaft durchfahrbar und mit der Kabine können Seilbahnkabinenpositionsvorrichtungen vorteilhaft detektiert werden. Neben der Detektion der Seilbahnkabine durch die Seilbahnstation an den Zonengrenzen können somit auch Messpunkte (Seilbahnkabinenpositionsvorrichtungen) der Seilbahnstation durch die Seilbahnkabine detektiert werden. Die Seilbahnstation und die Seilbahnkabine detektieren sich somit gegenseitig. So haben sowohl die Kabine als auch die Seilbahnstation Informationen über die Position der Kabine, wobei die Informationen nicht identisch sind.

Durch die Ausbildung eines Kabinenantriebs auf oder in der Seilbahnkabine ist es möglich, dass die Seilbahnkabine ohne äussere Krafteinwirkung durch die Seilbahnstation fährt. Es ist somit möglich, dass sich die Seilbahnkabine aus eigener Kraft durch die Seilbahnstation bewegt, ohne dass von einem Seil oder einem Reifenförderer eine Kraft auf die Seilbahnkabine ausgeübt wird.

Die Seilbahnkabine kann eine Energiespeichervorrichtung umfassen. Die Energiespeichervorrichtung kann ein Akkumulator sein.

Es ist möglich, dass der Seilbahnkabinendetektor als Magnetfelddetektor ausgebildet ist.

Dann kann durch den Seilbahnkabinendetektor ein Magnetfeld eines Magneten vorteilhaft erkannt werden.

In der Seilbahnkabine kann ein Kommunikationsmodul ausgebildet sein. Das Kommunikationsmodul kann mit dem Prozessleitsystem der Seilbahnstation kommunizieren. Dann sind Daten zwischen der Seilbahnkabine und der Seilbahnstation über das Kommunikationsmodul und das Prozessleitsystem austauschbar. Die Daten können zwischen dem Kommunikationsmodul und dem Prozessleitsystem bidirektional austauschbar sein. Es ist möglich, dass die Daten zwischen dem Kommunikationsmodul und dem Prozessleitsystem drahtlos austauschbar sind.

Die Seilbahnkabine kann eine Steuerung umfassen. Durch die Steuerung können Daten vom Kommunikationsmodul und/oder vom Seilbahnkabinendetektor empfangbar sein. Durch die Steuerung kann der Kabinenantrieb steuerbar, insbesondere kann die Geschwindigkeit in der Station und/oder das Ein- oder Ausklinken in ein Förderseil an bestimmten Positionen steuerbar sein.

Durch die Ausbildung einer Steuerung ist es möglich, dass die Steuerung über das Kommunikationsmodul von dem Prozessleitsystem ein Steuerbefehl erhält und den Kabinenantrieb entsprechend steuert. Dann kann über das Prozessleitsystem mittelbar der Kabinenantrieb gesteuert werden. Somit kann über das Prozessleitsystem gesteuert werden, ob der Kabinenantrieb beschleunigen, abbremsen, sich in Gang setzen oder stoppen soll. Es ist möglich, dass die Steuerung vordefinierte Befehle enthält. Beispielsweise kann die Steuerung den Befehl umfassen, dass die Seilbahnkabine ab einer Detektion einer Seilbahnpositionsvorrichtung auf eine bestimmte Geschwindigkeit abbremsen soll. Es ist möglich, dass durch die Steuerung Daten des Seilbahnkabinendetektors verarbeitbar sind. Es ist beispielweise möglich, dass durch die Steuerung gezählt wird, wie oft der Seilbahnkabinendetektor eine Seilbahnkabinenpositionsvorrichtung detektiert. Es ist möglich, dass das Kommunikationsmodul mit der Steuerung verbunden ist. Dann können die Daten des Seilbahnkabinendetektors von der Steuerung verarbeitet und von dem Kommunikationsmodul versandt werden. Es ist möglich, dass der Seilbahnkabinendetektor und die Steuerung mit einem Datenkabel verbunden sind. Es ist auch möglich, dass das Kommunikationsmodul und die Steuerung mit einem Kabel verbunden sind. Alternativ wäre auch eine kabellose Verbindung möglich.

Die Erfindung wird weiterhin durch eine Seilbahn umfassend mindestens eine Seilbahnstation wie vorhergehend beschrieben sowie mindestens eine Seilbahnkabine wie vorhergehend beschrieben gelöst.

Eine solche Seilbahn hat im Wesentlichen die gleichen Vorteile wie eine Seilbahnstation bzw. eine Seilbahnkabine wie vorhergehend beschrieben.

Es ist möglich, dass eine Seilbahn eine Vielzahl von Seilbahnkabinen umfasst.

Durch die genannten Vorrichtungen zur Erkennung der Position der Kabinen könne Abstände und Richtungen/Ziele der Kabinen optimal gesteuert werden.

Die Aufgabe der Erfindung wird ausserdem durch ein Verfahren zum Steuern einer Seilbahnkabine gelöst. Bei dem Verfahren kann es sich um ein computerimplementiertes Verfahren handeln. Bei der Seilbahnkabine handelt es sich um eine Seilbahnkabine wie vorhergehend beschrieben. Bei der Seilbahnstation handelt es sich um eine Seilbahnstation wie vorhergehend beschrieben. In dem Verfahren detektiert die Seilbahnstation die Einfahrt einer Seilbahnkabine in eine erste Zone einer Überwachungsstrecke mittels einer Zonenerkennungsvorrichtung. Die Seilbahnkabine detektiert innerhalb der ersten Zone ihre eigene Position durch den Seilbahnkabinendetektor. Es ist möglich, dass die Seilbahnkabine ihre Position an das Prozessleitsystem sendet.

Es ist auch möglich, dass die Steuerung der Seilbahnkabine die Anzahl der Seilbahnkabinenpositionsvorrichtungen, welche der Seilbahnkabinendetektor in einer Zone detektiert hat, mittels des Kommunikationsmoduls an das Prozessleitsystem sendet. Es ist möglich, dass das Prozessleitsystem die von dem Kommunikationsmodul der Seilbahnkabine empfangene IST-Anzahl der von dem Seilbahndetektor detektierten Seilbahnkabinenpositionsvorrichtungen mit einer in dem Prozessleitsystem abgespeicherten SOLL-Anzahl vergleicht. Es ist möglich, dass das Prozessleitsystem bei einer Diskrepanz, also bei einer Nichtübereinstimmung der SOLL-Anzahl mit der IST-Anzahl ein Korrektursignal an das Kommunikationsmodul der Seilbahnkabine sendet. Das Kommunikationsmodul der Seilbahnkabine kann den Kabinenantrieb dazu veranlassen, die Geschwindigkeit der Seilbahnkabine in der Seilbahnstation zu reduzieren oder ganz zu stoppen.

Ein solches Verfahren ermöglicht eine präzise und zuverlässige Bestimmung der Position einer Seilbahnkabine in einer Seilbahnstation unabhängig von der Geschwindigkeit eines Seils oder eines Reifenförderers.

Es ist möglich, dass das Prozessleitsystem der Seilbahnkabine Steuerinformationen und/oder Sensorlayoutinformationen sendet. Es ist möglich, dass die Steuerinformationen und/oder die Sensorlayoutinformationen die Fahrgeschwindigkeit und/oder einen vordefinierten Haltepunkt und/oder einen Notstopp umfassen.

Durch einen solchen Verfahrensschritt ist es möglich, dass die Seilbahnkabine vorteilhaft von dem Prozessleitsystem gesteuert wird und sicher betrieben werden kann.

Die Sensorlayoutinformationen können Informationen über das Layout der Sensoren einer Seilbahnstation umfassen. Es ist beispielsweise möglich, dass die Sensorlayoutinformationen Informationen darüber umfassen, welche Zonen in einer Seilbahnstation ausgebildet sind und welche Zonenerkennungsvorrichtungen und/oder welche Seilbahnkabinenpositionsvorrichtungen an welchem Ort der Seilbahnstation verbaut sind.

In dem Verfahren ist es möglich, dass die Seilbahnstation die Einfahrt der Seilbahnkabine in eine zweite Zone durch eine zweite Zonenerkennungsvorrichtung detektiert. Es ist möglich, dass das Prozessleitsystem die Anzahl der durch die Seilbahnkabinendetektor detektierten Seilbahnkabinenpositionsvorrichtungen mit einer vorgegebenen Anzahl abgleicht.

Durch einen derartigen Verfahrensschritt wird erreicht, dass die Position einer Seilbahnkabine in einer Seilbahnstation in Echtzeit kontrolliert und gesteuert werden kann.

Es ist möglich, dass die Seilbahnstation die Einfahrt der Seilbahnkabine in eine weitere Zone durch eine weitere Zonenerkennungsvorrichtung detektiert und das Prozessleitsystem die Anzahl der durch die Seilbahnkabinendetektoren detektierten Seilbahnkabinenpositionsvorrichtungen in der weiteren Zone mit einer vorgegebenen Anzahl abgleicht. So kann in der weiteren der Zonen kontrolliert werden, ob sich die Seilbahnkabine an der vorgesehenen Stelle in der Seilbahnstation befindet. Sowohl die Vorrichtung als auch das Verfahren lassen sich somit um weitere Zonen erweitern. Es ist auch möglich, dass es in einer Seilbahnstation eine Weiche gibt, an der die Seilbahnkabine in verschiedene Richtungen abbiegen kann.

Es ist möglich, dass das Prozessleitsystem mehrere Seilbahnkabinen in einer Seilbahnstation steuert, sodass keine Kollisionen auftreten.

Durch einen derartigen Verfahrensschritt wird gewährleistet, dass eine Seilbahn kollisionsfrei betrieben werden kann.

Die Erfindung wird weiterhin durch ein Computerprogrammprodukt umfassend Befehle, die bewirken, dass die Seilbahn wie vorhergehend beschrieben die Verfahrensschritte wie vorgehend beschrieben ausführt, gelöst.

Ein solches Computerprogrammprodukt hat im Wesentlichen die gleichen Vorteile wie vorhergehend beschrieben.

Die Erfindung wird ausserdem durch ein computerlesbares Medium, auf dem das Computerprogrammprodukt wie vorhergehend beschrieben, gespeichert ist, gelöst.

Ein solches computerlesbares Medium hat im Wesentlichen die gleichen Vorteile wie ein Verfahren bzw. eine Vorrichtung wie vorhergehend beschrieben.

Die Erfindung wird in den folgenden Figuren näher erläutert. Es zeigen:
- Figur 1: Eine Seilbahnstation;
- Figur 2: Eine Seilbahnkabine.

Die Figur 1 zeigt eine Seilbahnstation 1 mit einer Überwachungsstrecke 2 sowie einem Prozessleitsystem 15. Die Überwachungsstrecke 2 umfasst eine erste Zone 4, eine zweite Zone 5, eine dritte Zone 6 sowie eine vierte Zone 7. Zwischen den Zonen ist jeweils eine Grenze 8 ausgebildet. An den Grenzen 8 zwischen den Zonen ist jeweils eine Zonenerkennungsvorrichtung 9 ausgebildet. Die Zonenerkennungsvorrichtungen 9 sind mit einem Kabel 11 mit dem Prozessleitsystem 15 verbunden. In der zweiten Zone 5 und in der dritten Zone 6 sind jeweils drei Seilbahnkabinenpositionsvorrichtungen 12 angeordnet. Durch die jeweils drei Seilbahnkabinenpositionsvorrichtungen 12 werden somit sowohl die zweite Zone 5 als auch die dritte Zone 6 in jeweils vier Abschnitte eingeteilt. Die Abschnitte, sind jeweils gleich lang. Die erste Zone 4 und die vierte Zone 7 sind schemenhaft dargestellt. Es ist jedoch möglich, dass die erste Zone 4 und die vierte Zone 7 identisch ausgebildet sind wie die zweite Zone 5 und die dritte Zone 6. In der Figur 1 sind sämtliche Zonenerkennungsvorrichtungen 9 mit dem Kabel 11 mit dem Prozessleitsystem 15 verbunden.

Die Figur 2 zeigt eine Seilbahnkabine 3. Die Seilbahnkabine 3 weist einen Kabinenantrieb 16 auf. Ausserdem weist die Seilbahnkabine 3 einen Seilbahnkabinendetektor 17, ein Kommunikationsmodul 18 sowie eine Steuerung 19 auf. Mit der Steuerung 19 ist der Kabinenantrieb 16 steuerbar. Dies bedeutet, dass mit der Steuerung 19 der Kabinenantrieb 16 in Gang gesetzt, gestoppt, beschleunigt oder abgebremst werden kann. Mit dem Kommunikationsmodul 18 sind Daten drahtlost mit einem Prozessleitsystem (nicht dargestellt) aus der Figur 1 austauschbar. Mit dem Seilbahnkabinendetektor 17 ist eine Seilbahnkabinenpositionsvorrichtung (nicht dargestellt) aus der Figur 1 detektierbar.

## Patentansprüche

1. Seilbahnstation (1), umfassend eine Überwachungsstrecke (2) zum Transport einer Seilbahnkabine (3) durch die Seilbahnstation (1), wobei die Überwachungsstrecke (2) in mindestens zwei Zonen (4, 5, 6, 7) eingeteilt ist, eine Zonenerkennungsvorrichtung (9), die an der Grenze (8) zwischen einer ersten Zone (4) und einer zweiten Zone (5) angeordnet ist, **dadurch gekennzeichnet, dass** zumindest eine Seilbahnkabinenpositionsvorrichtung (12) ausgebildet ist, die innerhalb der ersten Zone (4) und/oder innerhalb der zweiten Zone (5) angeordnet ist.

2. Seilbahnstation (1) nach Anspruch 1, **dadurch gekennzeichnet, dass** die Zonenerkennungsvorrichtung (9) ein aktiver Sensor, insbesondere ein RFID-Sensor, ist.

3. Seilbahnstation (1) nach einem der vorhergehenden Ansprüche, **dadurch gekennzeichnet, dass** die Seilbahnkabinenpositionsvorrichtung (12) eine passive Positionsvorrichtung, insbesondere ein Magnet, ist.

4. Seilbahnstation (1) nach einem der vorhergehenden Ansprüche, **dadurch gekennzeichnet, dass** ein Prozessleitsystem (15) ausgebildet ist, welches mit der Zonenerkennungsvorrichtung (9), insbesondere kabelgebunden, verbunden ist.

5. Seilbahnstation (1) nach einem der vorhergehenden Ansprüche, **dadurch gekennzeichnet, dass** zwischen jeweils zwei Zonen (4, 5, 6, 7) jeweils eine Zonenerkennungsvorrichtung (9) ausgebildet ist und zwischen je zwei Zonenerkennungsvorrichtungen (9) jeweils mindestens zwei Seilbahnkabinenpositionsvorrichtungen (12) ausgebildet sind.

6. Seilbahnkabine (3), mit der eine Seilbahnstation (1) nach einem der vorhergehenden Ansprüche durchfahrbar ist, umfassend einen Kabinenantrieb (16) und einen Seilbahnkabinendetektor (17), der so ausgebildet ist, dass eine Seilbahnkabinenpositionsvorrichtung (12) detektierbar ist.

7. Seilbahnkabine (3) nach Anspruch 6, **dadurch gekennzeichnet, dass** der Seilbahnkabinendetektor (17) ein Magnetfelddetektor ist.

8. Seilbahnkabine (3) nach einem de Ansprüche 6 oder 7, **dadurch gekennzeichnet, dass** ein Kommunikationsmodul (18) ausgebildet ist, welches derartig ausgebildet ist, dass das Kommunikationsmodul (18) mit dem Prozessleitsystem (15) der Seilbahnstation (1), insbesondere drahtlos, kommunizieren kann.

9. Seilbahnkabine (3) nach einem der Ansprüche 6 - 8, **dadurch gekennzeichnet, dass** die Seilbahnkabine (3) eine Steuerung (19) umfasst, durch die Daten vom Kommunikationsmodul (18) und/oder vom Seilbahnkabinendetektor (17) empfangbar sind und durch die der Kabinenantrieb (16) steuerbar ist.

10. Seilbahn umfassend mindestens eine Seilbahnstation (1) nach einem der Ansprüche 1 - 5 und mindestens eine Seilbahnkabine (3) nach einem der Ansprüche 6-9.

11. Verfahren, insbesondere computerimplementiertes Verfahren, zum Steuern einer Seilbahnkabine (3) nach einem der Ansprüche 6-9 in einer Seilbahnstation (1) nach einem der Ansprüche 1 - 5 wobei die Seilbahnstation (1) die Einfahrt einer Seilbahnkabine (3) in eine erste Zone (4) einer Überwachungsstrecke (2) durch eine Zonenerkennungsvorrichtung (9) detektiert und die Seilbahnkabine (3) innerhalb der ersten Zone (4) ihre eigene Position durch den Seilbahnkabinendetektor (17) detektiert und insbesondere an das Prozessleitsystem (15) sendet.

12. Verfahren nach Anspruch 11, **dadurch gekennzeichnet, dass** das Prozessleitsystem (15) der Seilbahnkabine (3) Steuerinformationen und/oder Sensorlayoutinformationen sendet, die Fahrgeschwindigkeit und/oder einen vordefinierten Haltepunkt und/oder einen Notstopp umfassen.

13. Verfahren nach einem der Ansprüche 11 - 12, **dadurch gekennzeichnet, dass** die Seilbahnstation (1) die Einfahrt der Seilbahnkabine (3) in eine zweite Zone (5) durch eine zweite Zonenerkennungsvorrichtung (9) detektiert und das Prozessleitsystem (15) die Anzahl der durch die Seilbahnkabinendetektoren (17) detektierten Seilbahnkabinenpositionsvorrichtungen (12) mit einer vorgegebenen Anzahl abgleicht.

14. Verfahren nach einem der Ansprüche 11-13, **dadurch gekennzeichnet, dass** das Prozessleitsystem (15) mehrere Seilbahnkabinen (3) in einer Seilbahnstation (1) steuert, so dass keine Kollisionen auftreten.

15. Computerprogrammprodukt umfassend Befehle, die bewirken, dass die Seilbahn gemäss Anspruch 10 die Verfahrensschritte nach einem der Ansprüche 11 -14 ausführt.

16. Computerlesbares Medium, auf dem das Computerprogrammprodukt nach Anspruch 15 gespeichert ist.
